# EUROPÄISCHE PATENTSCHRIFT

(11) **EP 0 654 413 B1**
(45) Veröffentlichungstag und Bekanntmachung des Hinweises auf die Patenterteilung: **10.06.1998**
(21) Anmeldenummer: 94105514.7
(22) Anmeldetag: 09.04.1994
(51) Int. Cl.: B65D 23/08

(54) **Flaschenverpackung**
Bottle packaging
Emballage pour bouteille

(30) Priorität: 23.11.1993 DE 9317874 U
(43) Veröffentlichungstag der Anmeldung: 24.05.1995
(73) Patentinhaber: Stockfisch-Klaum, Manfred, E-38683 Los Gigantes (ES)
(72) Erfinder: Stockfisch-Klaum, Manfred, E-38683 Los Gigantes (ES)
(74) Vertreter: Katscher, Helmut, Dipl.-Ing.

(56) Entgegenhaltungen:
- DE-U- 9 107 647
- FR-A- 2 029 184
- FR-A- 2 489 782
- US-A- 2 331 085

## Beschreibung

Die Erfindung betrifft eine Flaschenverpackung, bestehend aus einer im wesentlichen zylindrischen Flasche und einer Umverpackung aus Kartonmaterial, in deren am Boden offenes, hülsenartiges Verpackungsunterteil die Flasche fest und bodenbündig eingesetzt ist und deren Verpackungsoberteil den Flaschenverschluß übergreift und mit dem Verpackungsunterteil über einen Aufreißverschluß verbunden ist.

Bei einer bekannten Flaschenverpackung dieser Gattung (DE-U 91 07 647) bestehen das Verpackungsunterteil und das damit über den Aufreißverschluß verbundene Verpackungsoberteil jeweils aus einer zylindrischen Kartonröhre, die nach Art einer Stülpschachtel übereinandergreifen. Der Aufreißverschluß wird durch einen die beiden Teile verbindenden Klebestreifen gebildet. Die Herstellung derartiger Kartonröhren ist verhältnismäßig aufwendig. Auch die Ausbildung der einander übergreifenden Abschnitte des Oberteils und des Unterteils und die Anbringung des Aufreißverschlusses machen zusätzliche Arbeitsgänge bei der Herstellung erforderlich. Zur Anpassung an unterschiedliche Flaschengrößen müssen jeweils Kartonröhren mit unterschiedlichem Durchmesser bereitgestellt werden, was wiederum mit einem größeren Aufwand für die Herstellung und bei der Lagerhaltung erforderlich ist. Außerdem können solche Kartonröhren nicht oder nur mit großem Aufwand bedruckt werden. Deshalb ist es erforderlich, ein bedrucktes Etikett vorzusehen, das in einem zusätzlichen Arbeitsgang auf die Kartonröhre aufgeklebt werden muß.

Die aus einer Kartonröhre bestehende bekannte Umverpackung kann nicht flachliegend gelagert und transportiert werden; sie nimmt vielmehr bereits beim Transport zum Benutzer und im Lager den gleichen Raum ein wie die fertiggestellte Flaschenverpackung. Der Materialbedarf für die Pappröhren ist verhältnismäßig hoch, wenn eine ausreichende Stabilität erreicht werden soll.

Eine bekannte Verpackung (FR-A-2 029 184) für jeweils zwei übereinander gestapelte, konische Joghurtbecher bildet eine sechseckige Umverpackung aus einem einteiligen Kartonzuschnitt, die die beiden Joghurtbecher lose umgibt. Die Joghurtbecher werden von unten in die aufgerichtete Umverpackung eingeschoben. Der jeweils untere Joghurtbecher stützt sich mit seinem Bodenrand an einem nach innen eingeschlagenen Randstreifen der Umverpackung ab. Der die Umverpackung bildende Kartonzuschnitt ist an seinen beiden gegenüberliegenden Längsrändern verklebt. Zwei von entgegengesetzten Seiten der aufgerichteten Umverpackung hochragende Laschen sind zu einer Decklasche miteinander verklebt. Diese Verpackung stellt jedoch keine Flaschenverpackung der eingangs genannten Gattung dar, bei der die Flasche fest in ein hülsenartiges Verpackungsunterteil eingesetzt ist, das mit einem Verpackungsoberteil über einen Aufreißverschluß verbunden ist. Solche Flaschenverpackungen werden im pharmazeutischen Bereich eingesetzt, weil der Aufreißverschluß einen Originalitätsverschluß bildet. Im Gegensatz dazu könnten die Joghurtbecher bei der bekannten Verpackung am Boden unbemerkt entnommen und ausgetauscht werden. Auch könnte die Klebung im Bereich der Decklasche geöffnet und unbemerkt wieder verschlossen werden.

Aufgabe der Erfindung ist es daher, eine Flaschenverpackung der eingangs genannten Gattung unter Beibehaltung eines Originalitätsverschlusses so auszubilden, daß sie einfach und mit verhältnismäßig geringem Materialbedarf hergestellt, in einfacher Weise bedruckt und flachliegend gestapelt und transportiert werden kann.

Diese Aufgabe wird erfindungsgemäß dadurch gelöst, daß die Umverpackung aus einem einteiligen Kartonzuschnitt besteht, der längs zweier Mantellinien zu einer die Flasche eng umschließenden Verpackungshülse verklebt ist, daß eine mit zwei gegenüberliegenden Hülsenwandabschnitten verbundene Decklasche den Flaschenverschluß übergreift, und die Verpackungshülse aus zwei Zuschnitteilen besteht, die durch die Decklasche einteilig miteinander verbunden sind und die jeweils an zwei gegenüberliegenden Längsrändern miteinander verklebt sind.

Diese Umverpackung kann aus verhältnismäßig dünnem, flachem Kartonmaterial ausgeschnitten und hergestellt werden, wobei das Kartonmaterial noch im flachliegenden Zustand bedruckt wird. Die Verklebung längs der Mantellinien erfolgt ebenfalls schon bei der Herstellung der Umverpackung, die dann im zusammengefalteten Zustand flachliegend transportiert und gelagert werden kann. Erst beim Einschub der Flasche wird die Umverpackung aufgerichtet.

Die Arbeitsschritte beim Herstellungsvorgang sind somit sehr ähnlich denen bei der Herstellung einer Faltschachtel, so daß herkömmliche Maschinen für die Faltschachtelherstellung leicht umgerüstet werden können, um die erfindungsgemäße Umverpackung herzustellen.

Im Gegensatz zu einer Faltschchtel, die auch unabhängig von der darin aufgenommenen Flasche eine ausreichende Stabilität aufweisen muß, kann für die erfindungsgemäße Flaschenverpackung verhältnismäßig dünner Karton verwendet werden, weil die gesamte Flaschenverpackung ihre Stabilität im wesentlichen durch den Verbund von Umverpackung und Flasche erhält. Damit ergibt sich eine erhebliche Materialeinsparung. Im Vergleich einer Faltschachtelverpackung ist der Materialbedarf ohnehin sehr viel geringer, weil die Verpackungshülse die Flasche eng umschließt, weil kein Verpackungsboden vorgesehen werden muß und weil der Verpackungsdeckel nicht von mehreren, aufeinanderliegenden Verschlußklappen, sondern nur von einer einzigen, einlagigen Decklasche gebildet wird.

Es ist nicht erforderlich, ein Etikett für die Flasche oder für eine Kartonhülse zu bedrucken oder aufzukleben, da das bedruckte Verpackungsunterteil auch nach dem Öffnen der Flaschenverpackung fest mit der Flasche verbunden bleibt und somit deren Etikett darstellt.

Die den Flaschenverschluß übergreifende Decklasche, die mit den beiden gegenüberliegenden Hülsenwandabschnitten verbunden ist, stellt einen Originalitätsverschluß dar, der jegliche Manipulationen ausschließt. Damit wird ein Originalitätsverschluß an der Flasche selbst entbehrlich.

Im Bereich der Decklasche befindet sich keine Klebung, die herstellungstechnisch schwieriger auszuführen wäre und die eine Beeinträchtigung des Originalitätsverschlusses darstellen könnte, weil nicht sicher erkannt werden kann, ob eine solche Klebung nachträglich geöffnet und anschließend wieder verklebt wurde.

Vorzugsweise ist der Aufreißverschluß als eine um den Umfang der Verpackungshülse verlaufende Schwächungslinie des Kartonmaterials ausgeführt. Diese Schwächungslinie kann in sehr einfacher Weise beim Ausstanzen des Kartonzuschnitts vorbereitet werden, ohne daß noch irgendwelche anschließenden Arbeitsgänge erforderlich sind.

Weitere vorteilhafte Ausgestaltungen des Erfindungsgedankens sind Gegenstand weiterer abhängiger Ansprüche.

Nachfolgend wird ein Ausführungsbeispiel der Erfindung näher erläutert, das in der Zeichnung dargestellt ist.
Es zeigt:
Fig. 1 in räumlicher Darstellungsweise eine Flaschenverpackung, bestehend aus einer Flasche und einer Umverpackung aus Kartonmaterial,
Fig. 2 einen Horizontalschnitt, dessen Schnittverlauf in Fig. 1 mit der Linie II-II angedeutet ist,
Fig. 3 den flachliegenden Kartonzuschnitt, aus dem die Umverpackung der Flaschenverpackung nach den Fig. 1 und 2 hergestellt wurde, und
Fig. 4 die aus dem Kartonzuschnitt nach Fig. 3 hergestellte Umverpackung im flachliegenden Zustand.

Die in den Fig. 1 und 2 dargestellte Flaschenverpackung besteht aus einer im wesentlichen zylindrischen Flasche 1, beispielsweise einer Arzneimittelflasche, und einer Umverpackung 2 aus Kartonmaterial. Die Umverpackung 2 bildet eine die Flasche 1 eng umschließende Verpackungshülse 3, die aus einem Verpackungsunterteil 4 und einem Verpackungsoberteil 5 besteht, die miteinander durch einen Aufreißverschluß verbunden sind. Beim dargestellten Ausführungsbeispiel ist der Aufreißverschluß als eine um den Umfang der Verpackungshülse 3 verlaufende Schwächungslinie 6 des Kartonmaterials ausgeführt. Die Schwächungslinie 6 kann aus einem unterbrochenen Schnitt oder einer Perforation bestehen.

Das Verpackungsunterteil 4 ist an seinem Boden offen. Die Flasche 1 ist bodenbündig in die Verpackungshülse 4 von unten eingeschoben und mit dem Verpackungsunterteil 4 durch Verklebung fest verbunden.

Eine den Flaschenverschluß übergreifende Decklasche 7 ist mit zwei gegenüberliegenden Hülsenwandabschnitten 3a und 3b einstückig verbunden.

Wie in Fig. 3 dargestellt, besteht die Umverpackung 2 aus einem einteiligen Kartonzuschnitt, der in Fig. 3 in flachliegendem Zustand dargestellt ist. Die Verpackungshülse 3 wird von zwei Zuschnitteilen 8, 9 gebildet, die durch die Decklasche 7 einteilig miteinander verbunden sind. Die beiden Zuschnitteile 8, 9 sind jeweils an zwei gegenüberliegenden Längsrändern 10 bzw. 11 miteinander verklebt. Hierzu weist der Zuschnitteil 9 an seinen beiden Längsrändern Klebelaschen 12 auf, die über die an den beiden Längsrändern des Zuschnitteils 8 gebildeten Klebelaschen 13 gelegt und mit diesen verklebt werden.

Die beiden Zuschnitteile 8, 9 bilden im verklebten Zustand die Verpackungshülse 3, deren Verpackungsunterteil 4 die Flasche 1 eng umschließt.

Nach dem Verkleben der Klebelaschen 12, 13 kann die Umverpackung 2 in dem in Fig. 4 gezeigten Zustand flachliegend gestapelt und transportiert werden. Um einerseits das flache Zusammenlegen und andererseits das Aufrichten der Umverpackung beim Einschieben der Flasche zu erleichtern, weist die Verpackungshülse 3 mehrere parallele Faltlinien 14 auf, die jeweils längs Mantellinien der Verpackungshülse verlaufen.

Die Breite der Decklasche 7 ist in ihrem mittleren Bereich angenähert gleich dem Flaschendurchmesser gewählt, so daß die Decklasche 7 die gesamte Oberseite der Flaschenverpackung überdeckt. Zu ihren beiden mit den Hülsenwandabschnitten 3a und 3b faltbar verbundenen Enden hin verjüngt sich die Decklasche 7, so daß über die kreisförmige Grundfläche hinausragende Ecken vermieden werden. Die Oberkanten der zwischen den Hülsenwandabschnitten 3a und 3b liegenden Hülsenwandabschnitte 3c sind in ihrem mittleren Bereich etwas nach oben gewölbt, so daß die beiden seitlichen Öffnungen unterhalb der Decklasche 7 weitgehend verschlossen werden. Der Innenraum im oberen Bereich der Umverpackung 2 kann daher zur Aufnahme eines Beipackzettels dienen, der zusammen mit der Flasche in die Umverpackung 2 eingeschoben wird. Der Beipackzettel kann entnommen werden, wenn die Umverpackung längs der Schwächungslinie 6 aufgerissen und das Verpackungsoberteil 5 abgenommen wird.

## Patentansprüche

1. Flaschenverpackung, bestehend aus einer im wesentlichen zylindrischen Flasche (1) und einer Umverpackung (2) aus Kartonmaterial, in deren am Boden offenes, hülsenartiges Verpackungsunterteil (4) die Flasche (1) fest und bodenbündig eingesetzt ist und deren Verpackungsoberteil (5) den Flaschenverschluß übergreift und mit dem Verpackungsunterteil (4) über einen Aufreißverschluß verbunden ist, dadurch gekennzeichnet, daß die Umverpackung (2) aus einem einteiligen Kartonzuschnitt besteht, der mindestens längs zweier Mantellinie zu einer die Flasche (1) eng umschließenden Verpackungshülse (3) verklebt ist, und daß eine mit zwei gegenüberliegenden Hülsenwandabschnitten (3a, 3b) verbundene Decklasche (7) den Flaschenverschluß übergreift, und daß die Verpackungshülse (3) aus zwei Zuschnitteilen (8, 9) besteht die durch die Decklasche (7) einteilig miteinander verbunden sind und die jeweils an zwei gegenüberliegenden Längsrändern (10, 11) miteinander verklebt sind.

2. Flaschenverpackung nach Anspruch 1, dadurch gekennzeichnet, daß der Aufreißverschluß als eine um den Umfang der Verpackungshülse (3) verlaufende Schwächungslinie (6) des Kartonmaterials ausgeführt ist.

3. Flaschenverpackung nach Anspruch 1, dadurch gekennzeichnet, daß die Verpackungshülse (3) mehrere längs Mantellinien verlaufende parallele Faltlinien (14) aufweist.

4. Flaschenverpackung nach Anspruch 1, dadurch gekennzeichnet, daß die Breite (B) der Decklasche (7) mindestens in ihrem mittleren Bereich angenähert gleich dem Flaschendurchmesser ist.

5. Flaschenverpackung nach Anspruch 4, dadurch gekennzeichnet, daß sich die Decklasche (7) zu ihren beiden mit den Hülsenwandabschnitten (3a, 3b) faltbar verbundenen Enden verjüngt.

6. Flaschenverpackung nach Anspruch 1, dadurch gekennzeichnet, daß die Flasche (1) in ihrem unterhalb des Aufreißverschlusses (6) liegenden Bereich mit der Verpackungshülse (2) verklebt ist.

## Claims

1. Bottle packaging consisting of an essentially cylindrical bottle (1) and an outer packaging (2) made from board material, into the lower part of the packaging (4) of which, which is sleeve-like and open at the base, the bottle (1) is firmly inserted flush with the base and the upper part of the packaging (5) of which overlaps the bottle closure and is connected to the lower part of the packaging (4) by a pull-tab closure, characterised in that the outer packaging (2) comprises a one-piece board blank which is glued along at least two wall lines to produce a packaging sleeve (3) which tightly encloses the bottle (1) and that a cover tab (7) which is connected to two opposite sleeve wall sections (3a, 3b) overlaps the bottle closure and that the packaging sleeve (3) comprises two blank pieces (8, 9) which are joined together by the cover tab (7) to form a single piece, and which are joined together in each case along two opposite longitudinal edges (10, 11).

2. Bottle packaging according to claim 1, characterised in that the pull-tab closure is designed as a weakening line (6) in the board material running around the circumference of the packaging sleeve (3).

3. Bottle packaging according to claim 1, characterised in that the packaging sleeve (3) has several parallel fold lines (14) running along the wall lines.

4. Bottle packaging according to claim 1, characterised in that the width (B) of the cover tab (7) is approximately the same as the diameter of the bottle, at least in its middle area.

5. Bottle packaging according to claim 4, characterised in that the cover tab (7) is tapered at its two folding ends which are connected to the sleeve wall sections (3a, 3b).

6. Bottle packaging according to claim 1, characterised in that the bottle (1) is glued to the packaging sleeve (2) in the area situated below the pull-tab closure (6).

## Revendications

1. Emballage pour bouteille, constitué d'une bouteille sensiblement cylindrique (1) et d'un emballage de recouvrement (2) en matériau cartonné, dans la partie inférieure (4) en forme de gaine, ouverte au fond, de laquelle la bouteille (1) est insérée à fleur du fond et dont la partie supérieure (5) s'accroche sur la fermeture de la bouteille et est reliée à la partie inférieure d'emballage (4) via une fermeture déchirable, caractérisé en ce que l'emballage de recouvrement (2) est constitué d'une découpe de carton d'une seule pièce, qui est collée, au moins le long de deux génératrices, à une gaine d'emballage (3) entourant étroitement la bouteille (1), en ce qu'une patte supérieure (7) reliée à deux sections de paroi opposées (3a, 3b) de la gaine s'accroche sur la fermeture de la bouteille et en ce que la gaine d'emballage (3) est constituée de deux découpes (8, 9) qui sont reliées d'une pièce l'une avec l'autre par la patte supérieure (7) et sont collées l'une à l'autre respectivement sur deux bords longitudinaux opposés (10, 11).

2. Emballage pour bouteille selon la revendication 1, caractérisé en ce que la fermeture déchirable se présente sous la forme d'une ligne d'affaiblissement (6) du matériau cartonné s'étendant sur la périphérie de la gaine d'emballage (3).

3. Emballage pour bouteille selon la revendication 1, caractérisé en ce que la gaine d'emballage (3) présente plusieurs lignes de pliage (14) parallèles s'étendant le long de génératrices.

4. Emballage pour bouteille selon la revendication 1, caractérisé en ce que la largeur (B) de la patte supérieure (7) est, au moins dans sa zone centrale, approximativement égale au diamètre de la bouteille.

5. Emballage selon la revendication 4, caractérisé en ce que la patte supérieure (7) se rétrécit à ses deux extrémité reliées de manière pliable aux sections de paroi (3a, 3b) de la gaine.

6. Emballage pour bouteille selon la revendication 1, caractérisé en ce que la bouteille (1) est collée à la gaine d'emballage (2) dans sa zone qui se trouve en dessous de la fermeture déchirable (6).
